# EUROPÄISCHE PATENTSCHRIFT

(11) **EP 0 536 613 B1**
(45) Veröffentlichungstag und Bekanntmachung des Hinweises auf die Patenterteilung: **27.03.1996**
(21) Anmeldenummer: 92116515.5
(22) Anmeldetag: 26.09.1992
(51) Int. Cl.: B65D 21/02, B65D 43/06

(54) **Kunststoffeimer und Deckel mit kragenförmigem Abstandhalter und verdecktem Klemmverschluss**
Plastic pail and lid with collar shaped spacer and covered clamping closure
Seau en plastique et couvercle avec espaceur en forme de col et fermeture à encliquetage recouverte

(30) Priorität: 09.10.1991 DE 4133422
(43) Veröffentlichungstag der Anmeldung: 14.04.1993
(73) Patentinhaber: WESTFORM PLASTIKWERKE GMBH, D-51789 Lindlar (DE)
(72) Erfinder: Heinzelmann, Friedrich, W-5067 Kürten Engeldorf (DE); Heinzelmann, Achim, W-5067 Kürten-Olpe (DE); Niessen, Werner, W-5253 Lindlar (DE)

(56) Entgegenhaltungen:
- FR-A- 2 612 888
- US-A- 3 730 382
- US-A- 3 759 415
- US-A- 4 293 073

## Beschreibung

Die vorliegende Erfindung betrifft einen Kunststoffeimer und Deckel mit kragenförmigem Abstandhalter und verdecktem Klemmverschluß bestehend aus einem Eimer oder Behälter, der einen nach außen stehenden Kragen sowie eine axial von der Eimeröffnung wegweisende Dichtlippe aufweist und einen Deckel mit einem äußeren Zentriersteg und einer Dichtnut, welche von dem Außensteg, Kopfflansch und Innensteg gebildet wird, besitzt, wobei der Zentriersteg mit dem Außensteg, dem Kopfflansch und dem Innensteg die Dichtnut schützend umgibt. Der Eimer und der Deckel weisen einen Bereich mit einem gleichen Durchmesser und eine bestimmte Ausbildung auf, so daß u.a. ein Schutzraum gebildet wird, der die Dichtlippe bei ineinander gestapelten Eimern schützt und andere Vorteile bei der Stapelung, Lagerung, bei dem Entleeren der Behälter und dergleichen erzielt werden können.

Kunststoffeimer werden in vielen Bereichen der Industrie und des Handels eingesetzt. Die Automatisierung und Entwicklung zu vollautomatischen Fertigungsstraßen mit Leitständen, stellt auch an die Packmittel - wie Eimer und Deckel - besondere Anforderungen. So ist aus der Gebrauchsmusteranmeldung 8335866 ein Eimer bekannt, welcher im Stapel zueinander zentriert und in Robotermagazinen ausgerichtet eingesetzt werden kann. Bei den Eimerdeckeln nach einer anderen Ausführungsform ermöglichen Zentrierstege eine gute Magazinführung. Der Nachteil solcher Verpackungseimer und - Deckel besteht in der freien Zugänglichkeit der Unterrastsegmente des Deckels und Eimers. Beim Transport verschieben sich die Palettenstapel häufig und die Deckel werden abgestoßen. Ein weiterer Nachteil ist bei den leergestapelten Eimern vorhanden, weil die Zwischenräume der Eimerkragen besondere Mechanismen zum Anheben und Fixieren der Tragebügel erfordern. Weiterhin sind diese Hohlräume als Schmutzecken - besonders im Lebensmittelbereich - nachteilig. Da größtenteils hochdichtende Verschlüsse verlangt werden, sind bei gestapelten Eimern immer Beschädigungen des Eimerrandes und dadurch Undichtigkeiten möglich. Die Abstandhalter der herkömmlichen Eimer drücken nachteilig auf die wichtigen Verschlußteile.

Aus der FR-A-2612888 ist bereits ein Kunststoffeimer mit Deckel bekannt, der an der Peripherie seiner Öffnung einen U-förmigen Halskragen mit einem transversalen Abschnitt besitzt. Der Deckel greift im geschlossenen Zustand mit seinem umlaufenden U-förmigen Rand über die Eimerrandöffnung, wobei der äußere Deckelrand nach außen radial verlängert ist. Diese radiale Verlängerung ist dazu bestimmt, in den U-förmigen nach oben gerichteten Halskragen hereinzuragen und im geschlossenen Zustand in eine Schnapprille einzurasten.

Es handelt sich um eine andere Verschlußform, bei der das Risiko besteht, daß in diesem nach oben gebogenem U-förmigen Eimerrand Flüssigkeit eintreten kann und die Schnapprille in ihrer Funktion beeinträchtigt wird. Im Lebensmittelbereich können in diesem U-förmigen Eimerrändern Rückstände verbleiben, die unerwünschte Bakterien und auch Mikroorganismen enthalten.

Der vorliegenden Erfindung liegt ein Eimer und Deckel zugrunde, der die o.a. Nachteile vermeidet, und gegenüber den bekannten verschließbaren Eimern verbesserte Eigenschaften hat. Sobald man jedoch an Eimern mit verschließbarem Deckel ein Merkmal ändert uni Verbesserungen zu erzielen, treten häufig Nachteile bei anderen Eigenschaften oder Teilen auf, so daß häufig eine Kombination von Merkmalen geändert werden muß, um Nachteile an anderen Stellen zu verringern oder zu vermeiden.

Erfindungsgemäß wurde festgestellt, daß diesen Anforderungen ein Kunststoffeimer oder Kunststoffbehälter gerecht wird, der einen nach außen stehenden Kragen (5) sowie eine axial von der Eimeröffnung wegweisende Dichtlippe (3) aufweist und einen angepaßten Deckel (20) mit einem äußeren Zentriersteg (26) und einer Dichtnut (23) besitzt, welche von dem Außensteg (25), Kopfflansch (24) und Innensteg (22) gebildet wird, wobei der Zentriersteg (26) mit dem Außensteg (25), dem Kopfflansch (24) und dem Innensteg (22) die Dichtnut (23) schützend umgibt. Gemäß der Erfindung ist der Kragen (5) mit ganz umlaufender gleicher Höhe hohlzylinderähnlich oder als geschlossener Zylinder ausgebildet und hat mit dem Zentriersteg (26) des Deckels (20) in verschlossenem Zustand einen gleichen Durchmesser und bildet eine gemeinsame äußere zylindrische Fläche (X). Der Eimer weist einen Zentrierabsatz (4) sowie einen Druckflansch (2) auf und der Kragen (5) bildet mit der Eimerwandung (1) einen Schutzraum (6), wobei die Dichtlippe (3) und der Zentrierabsatz (4) bei ineinander gestapelten Eimern geschützt verdeckt sind.

Schmutzecken, Beschädigung des Eimerrandes und dergleichen werden bei den erfindungsgemäßen Eimern weitgehend vermieden, da der Eimer somit einen oben umlaufenden Kragen hat, welcher als Abstandhalter den Verschlußteil des Eimers rundum schützend überdeckt, wenn die Eimer ineinander gestapelt sind. Es kann nicht zu Beschädigungen des Verschlußteiles kommen und der dichtende Verschlußwulst wird nicht durch Abstandhalter deformiert. Der geschlossene Kragen vermeidet ein Unterhaken und Festklemmen der Tragebügel.

Der erfindungsgemäße Deckel hat mit dem Eimerkragen einen gleichen Außendurchmesser und schließt bündig ab. Dadurch gibt es keine Ansatzpunkte, daß der Deckel unbeabsichtigt abgestoßen werden könnte. Eimer und Deckel bilden eine glatte zylindrische Außenfläche. Die Außenkonturen von Eimer und Deckel sind damit ohne zusätzliche Handhabe oder ohne Hilfsmittel nicht oder nur schwer zu öffnen.

Nach einer bevorzugten Ausführungsform der Erfindung ist der Durchmesser der am oberen Behälterrand angeordneten umlaufenden Dichtlippe (3) kleiner als der innere Durchmesser des Zentriersteges (26) des Deckels und die Länge L 1 des Zentrierabsatzes (4) größer als die Länge L 2 der Dichtlippe (3) und / oder die Längen des Zentriersteges (26) und der Dichtnut(23) sind gleich oder annähernd gleich mit den Längen oder Proportionen des Zentrierabsatzes (4) und der Dichtlippe (3). Dadurch wird bei lose aufgelegten Deckel (20) auf den Eimern eine Vorzentrierung für den Verschlußvorgang bewirkt. Der äußere Durchmesser des Zentrierabsatzes (4) ist bei den erfindungsgemäßen Eimern um einige Zehntel mm, (vorzugsweise 0,5 bis 0,9mm) kleiner als der Innendurchmesser des Zentriersteges (26) und der Zentrierabsatz (4) hat mindestens eine Eimerklinke (12), welche mit mindestens einer Deckelklinke (27) des Zentriersteges (26) im verschlossenen Zustand kraftschlüssig einrastbar ist.

Nach einer weiteren bevorzugten Ausführungsform haben die Dichtlippe (3) und die Dichtnut (23) eine Schräglage und / oder die Dichtlippe ist nach außen gerichtet, so daß (im Querschnitt) die Dichtlippe einen spitzen Winkel mit der durch den Eimerbodenmittelpunkt gehende senkrechte Achse (gemessen senkrechte Achse oberhalb der Eimeröffnung zur Dichtlippe) bildet. Dadurch haben die Dichtlippe und die Dichtnut auch bei unterschiedlichen Durchmessern und Fertigungstoleranzen der Eimer immer eine dichtende Anlage und Funktion.

Nach einer bevorzugten Ausführungsform ist der Außensteg (25) dicker oder wesentlich dicker als der Innensteg (22) und / oder die Dichtnut (23) weist einen engeren Spalt oder eine etwas geringere Öffnungsweite (vorzugsweise hergestellt durch Maßschwindung bei der Fertigung) auf als die Dicke bzw. der Querschnitt der Dichtlippe (3), so daß im verschlossenen Zustand die Dichtnut (23) einen Klemmsitz mit der Dichtlippe (3) bildet.

Nach einer vorzugsweisen Ausführungsform sind an dem Kragen (5) des Eimers ein oder mehrere Griffmulden (9) angeordnet. Die Griffmulden sind vorzugsweise mit Sicherungselementen (10) verdeckt, wobei nach einer bevorzugten Ausführungsform die Sicherungselemente über eine Perforierung (11) oder eine materialverdünnte Stelle, einer Vertiefung oder einem Einschnitt oder einer Einkerbung mit dem Kragen verbunden sind, so daß erst bei dem Eindrücken der Sicherungssegmente (10) über eine Perforierung (11) und dergleichen ein Unterfassen und Lösen des Zentriersteges (26) möglich ist. Somit hat der Eimerkragen an einer oder mehreren Stellen eine verdeckte Griffmulde, und bei gezieltem Zerstören und Eindrücken eines Sicherungssegmentes kann der Deckel über eine Perforierung, Einkerbung und dergleichen untergriffen und gelöst werden.

Nach einer weiteren bevorzugten Auführungsform sind unterhalb der Griffmulde (9) im Schutzraum (6) Arretierrippen (8) angeformt, welche beim Ineinanderstapeln der Eimer in die Griffmulde (9) arretiert oder arretierbar sind. Dadurch wird eine radiale Verdrehung der einzelnen Eimer ausgeschlossen. Die Arretierrippen greifen oder tauchen bei dem Ineinanderstapeln der Eimer in die Griffmulde ein. Nach einer bevorzugten Ausführungsform sind die Arretierrippen (8) (gemessen parallel zur Eimerzentralachse) länger als die Rippen (7), jedoch ist dabei die durchschnittliche Breite der Arretierrippen oder der durchschnittliche Durchmesser der vorzugsweise radial angeordneten Arretierrippen kleiner als die Breite bzw. der durchschnittliche Durchmesser der radial angeordneten Rippen (7). Die Tragebügel sind damit immer auf der gleichen Stelle ausgerichtet. Mit einem Zentrierabsatz am Eimer und einem Zentriersteg am Deckel werden Eimer und Deckel auf Abfüllanlagen zueinander fixiert und zentriert und sind damit auf allen Aufroll- oder Aufdrückverschließmaschinen einfach zu handhaben. Ebenfalls ist eine Verdeckelung und Verschließung von Hand simpel zu bewerkstelligen. Die besondere Anordnung und Lage der einzelnen Wandelemente und das Zusammenwirken einer Dichtlippe mit einer Dichtnut ergeben einen hochdichtenden Verschluß. Um größtmögliche Toleranzen bei der Eimer- und Deckelfertigung zu ermöglichen, hat der Deckel zum Eimer noch einmal sogenannte Klinken, die einen hochfesten, mechanisch belastbaren Verschluß darstellen.

Das eigentliche dichtende und verschließende Element des Deckels ist ebenfalls durch den Zentriersteg beim Deckel geschützt und liegt im tieferen Teil des Deckels.

Bevorzugt liegt die Deckelfäche (21) auf dem Druckflansch (2) in geschlossenem Zustand auf und nimmt die Gewichtskräfte von gestapelten Eimern auf und überträgt diese auf die Eimerwandung (1).

Nach einer anderen bevorzugten Ausführungsform besitzt der Zentriersteg (26) des Deckels eine nach unten gerichtete umlaufende Deckelfeder (28) in Form einer Spitze. Der Kragen (5) hat beim Übergang zum Zentrierabsatz (4) eine Kragennut (29) mit einer Spitze der Deckelfeder (28) angepaßten Ausnehmung oder mit einer den Winkeln der Spitze der Deckelfeder (28) angepaßten Ausnehmung, welche im geschlossenen Zustand von Eimer und Deckel den Zentrierabsatz (26) und Kragen (5) justieren und dadurch eine axiale und / oder radiale Verriegelung bewirken.

Bevorzugt ist an der Eimeröffnung ein Druckflansch (2) im rechten Winkel oder im stumpfen Winkel zur Eimerwandung (gemessen an der äußeren Eimerwandungsbegrenzungslinie bzw. - strecke, die vom Eimerboden zum Druckflansch führt) angeordnet und der Druckflansch (2) umgibt die Eimeröffnung ringförmig, wobei der Zentriersteg (4) mit dem Kragen (5) unmittelbar und rechtwinklig an den Druckflansch (2) angeordnet ist. Nach einer besonders bevorzugten Ausführungsform hat der Außensteg (25) des Deckels eine zylindrische Außenfläche und / oder ist parallel zu dem Zentriersteg (26) angeordnet oder zu der durch den Mittelpunkt des Eimerbodens gehenden Zentralachse des Eimers. Diese Zentralachse ist bei Eimern mit rundem Boden, rundem Eimerrand und rundem Deckel (kreisförmigem Deckel) gleichzeitig die Rotationsachse. Bei ovalen Eimern oder anderen Formen, z.B. viereckigen Eimern, stellt sie z.B. die Achse dar, durch die die Symmetrieebenen gehen.

Besonders zweckmäßig beträgt der Winkel zwischen dem Innensteg (22) und dem Außensteg und / oder dem Zentriersteg (gemessen vom Kopfflansch zum Eimerboden) 5 bis 20°, vorzugsweise 10 bis 15°. Nach einer vorteilhaften Ausführungsform weist der Außensteg eine gegenüber dem Innensteg und / oder der Deckelfläche 1,5 bis 4fach, vorzugsweise 2- bis 2,5fach dickere Wandungsstärke auf. Jedes dieser Merkmale führt zu einer gewissen Verbesserung der Stabilität und auch zu vorteilhaften Eigenschaften des Eimers und angepaßtem Deckel, besonders ist jedoch die Kombination dieser Merkmale vorteilhaft, da eine Zusammenwirkung gegeben ist.

Nach einer weiteren bevorzugten Ausführungsform sind Rippen (7) zwischen der Eimerwandung (1) und dem Zentrierabsatz (4) angeordnet und die Lippe 3 hat bei ineinander gestapelten Eimern im Hohlraum (6) einen Abstand zu den Rippen (7).

Bevorzugt liegt die Unterkante des Kragens (5) bei ineinander gestapelten Eimern auf der Oberkante des Kragens (5) des darunter angeordneten Eimers auf.

Der äußere Deckelrand, vorzugsweise der Zentriersteg des Deckels ist nach einer besonders bevorzugten Ausführungsform parallel oder annähernd parallel zu der durch den Mittelpunkt des Eimerbodens und / oder Deckels senkrecht gehenden Zentralachse angeordnet, wobei der äußere Deckelrand mindestens zwei zylindrische oder ringförmige parallele oder annähernd parallele Flächen mit unterschiedlich großem Durchmesser aufweist, wobei der Außensteg (25) mit kleinerem Durchmesser über eine Stufe in den zylinderförmigen parallelen Kragenteil, vorzugsweise Zentriersteg (26) mit dem größeren Außendurchmesser übergeht.

Nach einer vorteilhaften Ausführungsform ist die Dichtlippe (3) nicht unmittelbar an der oberen Eimerwand angeordnet, sondern auf dem, den Eimer begrenzenden Druckflansch (2), versetzt gegenüber der Eimerinnenwand angeordnet, wobei die unteren Enden der Rippen (7) nicht als Stapelanschläge ausgebildet sind und / oder die Länge der Rippen (7) ist (ausgenommen Arretierungsrippen (8) - gemessen in senkrechter Richtung parallel zur Eimerzentralachse und von der unteren Fläche bzw. Seite des Druckflanches an) kleiner, als die halbe Länge des Kragens (5) (gemessen in senkrechter Richtung parallel zur Eimerzentralachse an und von der unteren Fläche bzw. Seite des Druckflansches an).

Die Erfindung wird anhand eines Ausführungsbeispieles näher erläutert. Es zeigen:
Figur I
   einen Teilschnitt durch einen mit einem Deckel verschlossenen Eimer.
Figur II
   einen Teilschnitt durch den Eimerwulst.
Figu III
   eine Ansicht in Richtung A gemäß Figur II
Figur IV
   eine Draufsicht in Richtung B gemäß Figur IV
Figur V
   einen Teilschnitt durch zwei ineinander gestapelte Eimer.
Figut VI
   ein Querschnitt (Teilschnitt) von Deckel und Eimerrand mit Kragen mit einer speziellen Verriegelung.

In den Figuren I-VI haben die Zahlen folgende Begriffsbestimmung:
- 1: Eimerwandung
- 2: Druckflansch
- 3: Dichtlippe
- 4: Zentrierabsatz
- 5: Kragen
- 6: Schutzraum
- 7: Rippe
- 8: Arretierrippe
- 9: Griffmulde
- 10: Sicherungssegement
- 11: Perforierung
- 12: Eimerklinke
- 20: Deckel
- 21: Deckelfläche
- 22: Innensteg
- 23: Dichtnut
- 24: Kopfflansch
- 25: Außensteg
- 26: Zentriersteg
- 27: Deckelklinke
- 28: Deckelfeder
- 29: Kragennut
Bei der Fertigung von Kunststoffeimern und Deckeln werden diese ineinander gestapelt. Der Zentriersteg 26 des Deckels 20 taucht dabei über den Außensteg 25 und zentriert die Deckel untereinander. Es werden exakte gerade Stapel gebildet. Die Auflage der einzelnen Deckel auf dem Kopfflansch 24, der Deckelfläche 21 sowie dem Zentriersteg 26 schützt die Dichtnut 23. Zwischen dem Außensteg 25 und dem Zentriersteg 26 ist ein geringes Maßspiel vorhanden, so daß eine leichte Entstapelung möglich ist.

Beim Ineinanderstapeln von Eimern gleiten diese soweit ineinander, bis die Unterkante des Kragens 5 auf der Oberkante des Kragens 5 zum Übergang des Zentrierabsatzes 4 anschlägt. Die Höhe des Kragens 5 ergibt sich aus der Proportion der Konizität der Eimer zu der Wanddicke der Wand 1. Der Kragen 5 ist als ganze umlaufend geschlossene Wand ausgebildet. Die Gesamtgewichtsverteilung der Eimer erfolgt rundum auf den Eimerwulst bzw. auf den Kragen 5 und den Zentriersteg 4. Es besteht als Schutzraum zwischen dem Kragen 5 und der Wand 1 ein Hohlraum 6. Bei gestapelten Eimern ist in diesem Bereich die Lage der Dichtlippe 3 geschützt untergebracht. Es können keine Beschädigungen an der Dichtlippe 3 folgen. Der Eimerwulst hat zur Verstärkung noch Rippen 7, welche in Verbindung mit dem Kragen 5 dem Zentrierabsatz 4 sowie dem Druckflansch 2 und der Wandung 1 stehen. Da sich die Kragen 5 aufeinander stapeln, bildet der Eimerstapel eine geschlossene zylindrische Außenfläche Y. Auf Rutschen oder in Magazinen ist damit ein einwandfreier Transport und eine Handhabung möglich. Insbesondere sind damit keine Hohlräume und Absätze vorhanden, in welchem sich Staub oder Schmutzpartikel festsetzen können. Der Kragen 5 und der Zentrierabsatz 4 sind an ein oder mehreren Stellen nach innen versetzt unterbrochen und bilden Griffmulden 9. Diese Griffmulden 9 ermöglichen ein Abnehmen des Deckels 20, weil eine Angriffsfläche unter dem Zentriersteg 26 gebildet wird. Beim Eindrücken des Sicherungssegmentes 10 über die Perforierung 11 wird diese Angriffsfläche freigegeben. Unterhalb der Griffmulde 9 sind Arretierrippen 8 innerhalb der Kragen 5 angeformt. Diese tauchen in die Griffmulde 9 ein und verhindern ein Verdrehen der Eimer im Stapel, da die Arretierrippen 8 seitlich durch die Wandung der Griffmulde 9 fixiert sind. Die Tragebügel sind in Bohrungen im Kragen 5 befestigt und haben durch den Anschlag der Arretierrippe 8 immer die gleiche Lage im Stapel. Der umlaufende Kragen 5 liegt auf dem gesamten Umfang auf dem nächsten gestapelten Eimer voll an. Die Eimerstapel stehen dadurch senkrecht. Bei handelsüblichen Abstandhaltern bilden sich immer Eimerstapel mit seitlicher Neigung. Die notwendige Öffnungskraft des Deckels ist gering, weil an der durch Griffmulde 9 vorbestimmte Stelle ein erstes Lösen des Deckels leicht möglich ist. Die Verschlußkraft erfolgt durch die Eimerklinken 12 und die Deckelklinken 27, welche kraftschlüssig unterrastet sind sowie dem Klemmverschluß der Dichtlippe 3 mit der Dichtnut 23. Durch die Schräglage der Dichtnut 23 und der Dichtlippe 3 und die etwas dickere Wandung des Außensteges 25 kommt es zu einem elastischen Klemmverschluß. Fertigungstoleranzen der Eimer und Deckel werden überbrückt, weil es trotz eventuell unterschiedlicher Durchmesser immer an einer Wand zur dichtenden Anlage kommt.

Beim Verschließen wird der Deckel 20 auf den Eimer direkt vertikal aufgedrückt oder lose aufgelegt und mittels Rollen und /oder Platten angedrückt. Die Dichtlippe 3 dient dabei zum Zentriersteg 26 als Vorzentrierung. Beim eigentlichen Aufdrücken arretieren sich der Zentrierabsatz 4 des Eimers und der Zentriersteg 26 des Deckels. Durch die größere Länge 1 des Zentrierabsatzes 4 zur Länge L 2 der Dichtlippe steht die Dichtlippe 3 beim Beginnen des Verschließens frei, d.h. geschützt. Erst wenn sich der Zentrierabsatz 4 und der Zentriersteg 26 zentrisch gefunden haben und eine genaue Führung zueinander haben, erfolgt die Einrastung der Dichtlippe 3 in die Dichtnut 23. Die Längen der Dichtnut 23 und des Zentriersteges 26 des Deckels sind kongruent mit der Länge L 1 und L 2. Eimer und Deckel bilden mit gleichem Durchmesser in verschlossenem Zustand einen äußeren zylindrischen Teil X. Es besteht damit eine geschlossene Außenfläche. Der Deckel kann nicht unbeabsichtigt vom Eimer gelöst werden. Bei Transport- und Verladevorgängen stoßen die Eimer und Deckel dann immer mit dieser zylindrischen Außenfläche X aneinander. Es kann nicht zu Beschädigungen des Verschlusses führen. Ebenso ist keine Angriffsmöglichkeit unter dem Deckelrand möglich. Der eigentliche Verschluß und die Klinken 12 + 27 liegen geschützt innerhalb der Außenfläche X.

Nach einer bevorzugten Ausführungsform besitzt der Zentriersteg (26) des Deckels eine nach unten gerichtete umlaufende Deckelfeder (28) in Form einer Spitze, und der Kragen (5) hat beim Übergang zum Zentrierabsatz (4) eine Kragennut (29) mit einer Spitze der Deckelfeder (28) angepaßten Ausnehmung.

## Patentansprüche

1. Kunststoffeimer und Deckel mit kragenförmigem Abstandhalter und verdecktem Klemmverschluß bestehend aus einem Eimer oder Behälter, der einen nach außen stehenden Kragen (5) sowie eine axial von der Eimeröffnung wegweisende Dichtlippe (3) aufweist, und einem Deckel (20) mit einem äußeren Zentriersteg (26) und einer Dichtnut(23), welche von einem Außensteg (25), Kopfflansch (24) und Innensteg (22) gebildet wird, wobei der Zentriersteg (26) mit dem Außensteg (25), dem Kopfflansch (24) und dem Innensteg (22) die Dichtnut (23) schützend umgibt, dadurch gekennzeichnet, daß der Kragen (5) mit ganz umlaufender gleicher Höhe hohlzylinderähnlich oder als geschlossener Zylinder ausgebildet ist und mit dem Zentriersteg (26) des Deckels (20) in verschlossenen, Zustand einen gleichen Durchmesser hat und eine gemeinsame äußere zylindrische Fläche (X) bildet, daß der Eimer einen Zentrierabsatz (4) sowie einen Druckflansch (2) aufweist und daß der Kragen (5) mit der Eimerwandung (1) einen Schutzraum (6) bildet, so daß die Dichtlippe (3) und der Zentrierabsatz (4) bei ineinandergestapelten Eimern geschützt verdeckt sind.

2. Kunststoffeimer und Deckel nach Anspruch 1, dadurch gekennzeichnet, daß der Durchmesser der am oberen Behälterrand angeordneten umlaufenden Dichtlippe (3) kleiner als der innere Durchmesser des Zentriersteges (26) des Deckels ist und daß die Länge L 1 des Zentrierabsatzes (4) größer ist als die Länge L 2 der Dichtlippe (3) und/oder daß die Länge des Zentriersteges (26) und der Dichtnut (23) den Längen der Proportionen des Zentrierabsatzes (4) und der Dichtlippe (3) gleich oder annähernd gleich sind, und daß es dadurch bei lose aufgelegten Deckel (20) aufden Eimern zu einer Vorzentrierung für den Verschlußvorgang kommt, daß der äußere Durchmesser des Zentrierabsatzes (4) um einige Zehntel mm kleiner ist als der Innendurchmesser des Zentriersteges (26) und der Zentrierabsatz (4) mindestens eine Eimerklinke (12) hat, welche mit mindestens einer Deckelklinke (27) des Zentriersteges (26) im verschlossenen Zustand kraftschlüssig einrastbar ist.

3. Kunststoffeimer und Deckel nach Ansprüchen 1 und 2 dadurch gekennzeichnet, daß die Dichtlippe (3) und die Dichtnut (23) eine Schräglage haben und dadurch auch bei unterschiedlichen Durchmessern und Fertigungstoleranzen immer eine dichtende Anlage und Funktion haben.

4. Kunststoffeimer und Deckel nach einem oder mehreren der Ansprüche 1 bis 3, dadurch gekennzeichnet, daß der Außensteg (25) dicker oder wesentlich dicker ist als der Innensteg (22) und/oder daß die Dichtnut (23) einen engeren Spalt oder eine etwas geringere Öffnungsweite aufweist als die Dicke bzw. der Querschnitt der Dichtlippe (3), so daß im verschlossenen Zustand die Dichtnut (23) einen Klemmsitz mit der Dichtlippe (3) bildet.

5. Kunststoffeimer und Deckel nach einem oder mehreren der Ansprüche 1 bis 4, dadurch gekennzeichnet, daß der Kragen (5) ein oder mehrere Griffmulden (9) hat, welche vorzugsweise mit Sicherungselementen (10) verdeckt sind und erst bei Eindrücken der Sicherungssegmente (10) über eine Perforierung (11) ein Unterfassen und Lösen des Zentriersteges (26) möglich ist.

6. Kunststoffeimer und Deckel nach einem oder mehreren der Ansprüche 1 bis 5 dadurch gekennzeichnet, daß unterhalb der Griffmulde (9) im Schutzraum (6) Arretierrippen (8) angeformt sind, welche beim Ineinanderstapeln der Eimer in die Griffmulde (9) arretiert sind und dadurch eine radiale Verdrehung der einzelnen Eimer ausgeschlossen ist.

7. Kunststoffeimer und Deckel nach einem oder mehreren der Ansprüche 1 bis 6, dadurch gekennzeichnet, daß die Deckelfläche (21) auf dem Druckflansch (2) in geschlossenem Zustand aufliegt und die Gewichtskräfte von gestapelten Eimern aufnimmt und auf die Eimerwandung (1) überträgt.

8. Kunststoffeimer und Deckel nach einem oder mehreren der Ansprüche 1 bis 7, dadurch gekennzeichnet, daß der Zentriersteg (26) des Deckels eine nach unten gerichtete umlaufende Deckelfeder (28) in Form einer Spitze besitzt, und daß der Kragen(5) beim Übergang zum Zentrierabsatz (4) eine Kragennut (29) mit einer der Spitze der Deckelfeder (28) angepaßten Ausnehmung oder mit einer den Winkeln der Spitze der Deckelfeder (28) angepaßten Ausnehmung hat, welche im geschlossenen Zustand von Eimer und Deckel den Zentrierabsatz (26) und Kragen (5) justieren und dadurch eine axiale und/oder radiale Verriegelung haben.

9. Kunststoffeimer und Deckel nach einem oder mehreren der Ansprüche 1 bis 8, dadurch gekennzeichnet, daß an der Eimeröffnung ein Druckflansch (2) im rechten Winkel oder im stumpfen Winkel zur Eimerwandung, gemessen an der Wandungsbegrenzungslinie bzw. -strecke am Eimerboden, angeordnet ist und der Druckflansch (2) die Eimeröffnung ringförmig umgibt und der Zentriersteg (4) mit dem Kragen (5) unmittelbar und rechtwinklig an den Druckflansch (2) angeordnet ist.

10. Kunststoffeimer und Deckel nach einem oder mehreren der Ansprüche 1 bis 9, dadurch gekennzeichnet, daß der Außensteg (25) des Deckels eine zylindrische Außenfläche hat und/oder parallel zu dem Zentriersteg (26) angeordnet ist und/oder daß der Winkel zwischen dem Innensteg (22) und dem Außensteg und/oder dem Zentriersteg, gemessen vom Kopfflansch zum Eimerboden, 5 bis 20°, vorzugsweise 10 bis 15°, beträgt und/oder daß der Außensteg eine gegenüber dem Innensteg und/oder der Deckelfläche 1,5 bis 4fach, vorzugsweise 2- bis 2,5fach dickere Wandungsstärke aufweist.

11. Kunststoffeimer und Deckel nach einem oder mehreren der Ansprüche 1 bis 10, dadurch gekennzeichnet, daß Rippen (7) zwischen der Eimerwandung (1) und dem Zentrierabsatz (4) angeordnet sind und daß die Lippe (3) bei ineinander gestapelten Eimern im Hohlraum (6) einen Abstand zu den Rippen (7) hat.

12. Kunststoffeimer und Deckel nach einem oder mehreren der Ansprüche 1 bis 11, dadurch gekennzeichnet, daß die Unterkante des Kragens (5) bei ineinander gestapelten Eimern auf der Oberkante des Kragens (5) des darunter angeordneten Eimers aufliegt und der äußere Deckelrand, vorzugsweise der Zentriersteg des Deckels parallel oder annähernd parallel zu der durch den Mittelpunkt des Eimerbodens und/oder Deckels senkrecht gehenden Zentralachse angeordnet ist, daß der äußere Deckelrand mindestens zwei zylindrische oder ringförmige parallele oder annähernd parallele Flächen mit unterschiedlich großem Durchmesser aufweist, wobei der Außensteg (25) mit kleinerem Durchmesser über eine Stufe in den zylinderförmigen parallelen Kragenteil, vorzugsweise Zentriersteg (26) mit dem größeren Außendurchmesser übergeht..

13. Kunststoffeimer und Deckel nach einem oder mehreren der Ansprüche 1 bis 12, dadurch gekennzeichnet, daß die Dichtlippe (3) nicht unmittelbar an der oberen Eimerwand angeordnet ist, sondern auf dem, den Eimer begrenzenden Druckflansch (2) versetzt gegenüber der Eimerinnenwand angeordnet ist, und daß die unteren Enden der Rippen (7) nicht als Stapelanschläge ausgebildet sind und/oder daß die Länge der Rippen (7), ausgenommen Arretierungsrippen (8), gemessen in senkrechter Richtung, parallel zur Eimerzentralachse und von der unteren Fläche bzw. Seite des Druckflanches an, kleiner ist, als die halbe Länge des Kragens (5), gemessen in senkrechter Richtung, parallel zur Eimerzentralachse an und von der unteren Fläche bzw. Seite des Druckflanches an.

## Claims

1. A plastic bucket and lid with a collar-shaped spacer and covered clamping closure, consisting of a bucket or container which has an outward-projecting collar (5) and a sealing lip (3) facing axially away from the bucket opening, and a lid (20) with an external centring bar (26) and a sealing groove (23) which is formed by an outer bar (25), top flange (24) and inner bar (22), the centring bar (26) with the outer bar (25), the top flange (24) and the inner bar (22) surrounding the sealing groove (23) in protective manner, characterised in that the collar (5) with completely circumambient identical height is designed like a hollow cylinder or as a closed cylinder and has an identical diameter and forms a common outer cylindrical surface (X) with the centring bar (26) of the lid (20) in the closed state, that the bucket has a centring shoulder (4) and a pressure flange (2) and that the collar (5) forms a protective space (6) with the bucket wall (1), so that the sealing lip (3) and the centring shoulder (4) are covered in protected manner when buckets are stacked one inside another.

2. A plastic bucket and lid according to Claim 1, characterised in that the diameter of the circumambient sealing lip (3) which is arranged on the upper container edge is smaller than the internal diameter of the centring bar (26) of the lid and that the length L 1 of the centring shoulder (4) is greater than the length L 2 of the sealing lip (3) and/or that the length of the centring bar (26) and of the sealing groove (23) is identical or approximately identical to the lengths of the proportions of the centring shoulder (4) and the sealing lip (3), and that thereby when the lid (20) is laid loosely on the buckets preliminary centring for the closing operation occurs, that the external diameter of the centring shoulder (4) is several tenths of a millimetre smaller than the internal diameter of the centring bar (26) and the centring shoulder (4) has at least one bucket catch (12) which can be engaged non-positively with at least one lid catch (27) of the centring bar (26) in the closed state.

3. A plastic bucket and lid according to Claims 1 and 2, characterised in that the sealing lip (3) and the sealing groove (23) have an inclined position and thereby always have a sealing contact and function even in the case of different diameters and production tolerances.

4. A plastic bucket and lid according to one or more of Claims 1 to 3, characterised in that the outer bar (25) is thicker or substantially thicker than the inner bar (22) and/or that the sealing groove (23) has a narrower gap or a somewhat smaller opening width than the thickness or the cross-section of the sealing lip (3), so that in the closed state the sealing groove (23) forms a clamping seat with the sealing lip (3).

5. A plastic bucket and lid according to one or more of Claims 1 to 4, characterised in that the collar (5) has one or more recessed grips (9) which are preferably covered with securing elements (10), and gripping underneath and detaching of the centring bar (26) is not possible until the securing segments (10) are pushed in via a perforation (11).

6. A plastic bucket and lid according to one or more of Claims 1 to 5, characterised in that locking ribs (8) are moulded on beneath the recessed grip (9) in the protective space (6), which ribs are locked in the recessed grip (9) when the buckets are stacked inside one another and thereby radial turning of the individual buckets is ruled out.

7. A plastic bucket and lid according to one or more of Claims 1 to 6, characterised in that the lid surface (21) lies on the pressure flange (2) in the closed state and bears the weights of stacked buckets and transfers them to the bucket wall (1).

8. A plastic bucket and lid according to one or more of Claims 1 to 7, characterised in that the centring bar (26) of the lid has a downward-pointing lid spring (28) in the form of a point, and that the collar (5) at the transition to the centring shoulder (4) has a collar groove (29) with a recess matched to the point of the lid spring (28) or with a recess adapted to the angles of the point of the lid spring (28), which recesses in the closed state of the bucket and lid adjust the centring shoulder (26) and collar (5) and thereby have an axial and/or radial locking effect.

9. A plastic bucket and lid according to one or more of Claims 1 to 8, characterised in that a pressure flange (2) is arranged on the bucket opening at a right-angle or at an obtuse angle to the bucket wall, measured on the wall boundary line or section on the base of the bucket, and the pressure flange (2) surrounds the bucket opening in annular manner and the centring bar (4) with the collar (5) is arranged directly and at right-angles on the pressure flange (2).

10. A plastic bucket and lid according to one or more of Claims 1 to 9, characterised in that the outer bar (25) of the lid has a cylindrical outer surface and/or is arranged parallel to the centring bar (26) and/or that the angle between the inner bar (22) and the outer bar and/or the centring bar, measured from the top flange to the base of the bucket, is 5 to 20°, preferably 10 to 15°, and/or that the outer bar has a wall thickness which is 1.5 to 4 times, preferably 2 to 2.5 times, thicker compared with the inner bar and/or the lid surface.

11. A plastic bucket and lid according to one or more of Claims 1 to 10, characterised in that ribs (7) are arranged between the bucket wall (1) and the centring shoulder (4) and that the lip (3) is at a distance from the ribs (7) in the cavity (6) when the buckets are stacked in one another.

12. A plastic bucket and lid according to one or more of Claims 1 to 11, characterised in that the lower edge of the collar (5) when the buckets are stacked in one another lies on the upper edge of the collar (5) of the underlying bucket, and the outer lid edge, preferably the centring bar of the lid, is arranged parallel or approximately parallel to the central axis which passes vertically through the centre point of the base of the bucket and/or lid, that the outer lid edge has at least two cylindrical or annular, parallel or approximately parallel, surfaces with diameters of different sizes, with the outer bar (25) with smaller diameter merging via a step into the cylindrical parallel collar part, preferably centring bar (26) with the larger external diameter.

13. A plastic bucket and lid according to one or more of Claims 1 to 12, characterised in that the sealing lip (3) is not arranged directly on the upper bucket wall, but on the pressure flange (2) bordering the bucket, offset relative to the inner wall of the bucket, and that the lower ends of the ribs (7) are not designed as stacking stops and/or that the length of the ribs (7), with the exception of locking ribs (8), measured in the vertical direction, parallel to the central axis of the bucket and starting from the lower surface or side of the pressure flange, is smaller than half the length of the collar (5), measured in the vertical direction, parallel to the central axis of the bucket and starting from the lower surface or side of the pressure flange.

## Revendications

1. Seau en matière plastique à couvercle comportant un écarteur en forme de collet et un dispositif masqué de fermeture par serrage, et constitué par un seau ou un récipient, qui présente un collet extérieur (5) ainsi qu'une lèvre d'étanchéité (3) dirigée axialement à l'opposé de l'ouverture du seau, et par un couvercle (20) comportant une barrette extérieure de centrage (26) et une gorge d'étanchéité (23), qui est formée par une barrette extérieure (25), une bride de tête (24) et une barrette intérieure (22), la barrette de centrage (26), avec la barrette extérieure (25), la bride de tête (24) et la barrette intérieure (22), entourant, en la protégeant, la gorge d'étanchéité (23), caractérisé en ce que le collet (5) est réalisé d'une façon similaire à un cylindre creux ou sous la forme d'un cylindre fermé, avec une hauteur identique sur toute sa circonférence, et il possède le même diamètre que la barrette de centrage (26) du couvercle (20) à l'état fermé, et forme une surface extérieure cylindrique (X) commune avec cette dernière, en ce que le seau possède un épaulement de centrage (4) ainsi qu'une bride de pression (2), et en ce que le collet (5) forme, avec la paroi (1) du seau, un espace de protection (6), de sorte que la lèvre d'étanchéité (3) et l'épaulement de centrage (4) sont recouverts, d'une manière protégée, lorsque des seaux sont empilés les uns dans les autres.

2. Seau en matière plastique à couvercle selon la revendication 1, caractérisé en ce que le diamètre de la lèvre d'étanchéité circonférentielle (3), qui est disposée sur le bord supérieur du récipient, est inférieur au diamètre intérieur de la barrette de centrage (26) du couvercle et en ce que la longueur L 1 de l'épaulement de centrage (4) est supérieure à la longueur L 2 de la lèvre d'étanchéité (3) et/ou en ce que la longueur de la barrette de centrage (26) et de la gorge d'étanchéité (23) sont égales ou approximativement égales aux longueurs des proportions de l'épaulement de centrage (4) et de la lèvre d'étanchéité (3), et en ce que, de ce fait, lorsque des couvercles (20) sont posés de façon lâche sur les seaux, il se produit un pré-centrage pour l'opération de fermeture, en ce que le diamètre extérieur de l'épaulement de centrage (4) est inférieur de quelques dixièmes de mm au diamètre intérieur de la barrette de centrage (26) et l'épaulement de centrage (4) possède au moins un cliquet de seau (12) qui, à l'état fermé, peut s'encliqueter selon une liaison de force avec au moins un cliquet de couvercle (27) de la barrette de centrage (26).

3. Seau en matière plastique à couvercle selon les revendications 1 et 2, caractérisé en ce que la lèvre d'étanchéité (3) et la gorge d'étanchéité (23) possèdent une position oblique et de ce fait, même dans le cas de diamètres différents et de tolérances de fabrication différentes, sont toujours en appui étanche et ont toujours une fonction d'étanchéité.

4. Seau en matière plastique à couvercle selon une ou plusieurs des revendications 1 à 3, caractérisé en ce que la barrette extérieure (25) est plus épaisse ou nettement plus épaisse que la barrette intérieure (22) et/ou en ce que la gorge d'étanchéité (23) possède une fente plus étroite ou une largeur d'ouverture légèrement plus faible que l'épaisseur ou que la section transversale de la lèvre d'étanchéité (3), de sorte qu'à l'état fermé, la gorge d'étanchéité (23) établit un ajustement serré avec la lèvre d'étanchéité (3).

5. Seau en matière plastique à couvercle selon une ou plusieurs des revendications 1 à 4, caractérisé en ce que le collet (5) possède un ou plusieurs creux de préhension (9), qui sont masqués, de préférence, par des éléments de sécurité (10) et ce n'est que lors de l'enfoncement des segments de sécurité (10), qu'il est possible de saisir la barrette de centrage (26) par en-dessous et de la détacher, par l'intermédiaire d'une perforation (11).

6. Seau en matière plastique à couvercle selon une ou plusieurs des revendications 1 à 5, caractérisé en ce qu'au-dessous du creux de préhension (9) sont formées d'un seul tenant, dans l'espace de protection (6), des nervures de blocage (8) qui, lors de l'empilage des seaux les uns dans les autres, sont bloquées dans le creux de préhension (9) et, de ce fait, une orientation radiale des différents seaux est exclue.

7. Seau en matière plastique à couvercle selon une ou plusieurs des revendications 1 à 6, caractérisé en ce fait qu'à l'état fermé, la surface (21) du couvercle s'applique sur la bride de pression (2), et elle reprend les forces engendrées par le poids de seaux empilés et les transmet à la paroi (1) du seau.

8. Seau en matière plastique à couvercle selon une ou plusieurs des revendications 1 à 7, caractérisé en ce que la barrette de centrage (26) du couvercle possède un ressort circonférentiel (28), dirigé vers le bas, sous la forme d'une pointe, et en ce que, à la jonction avec l'épaulement de centrage (4), le collet (5) possède une gorge (29) présentant un évidement adapté à une pointe du ressort (28) du couvercle, ou un évidement adapté à l'angle de la pointe du ressort (28) du couvercle, auquel cas, lorsque le seau est fermé par le couvercle, le ressort du couvercle et la gorge du collet ajustent l'épaulement de centrage (26) et le collet (5) et établissent de ce fait un verrouillage axial et/ou radial.

9. Seau en matière plastique à couvercle selon une ou plusieurs des revendications 1 à 8, caractérisé en ce qu'une bride de pression (2) est disposée au niveau de l'ouverture du seau, à angle droit ou sous un angle obtus par rapport à la paroi du seau, mesuré au niveau de la ligne ou de la section limite de paroi sur le fond du seau, et la bride de pression (2) entoure sous une forme annulaire l'ouverture du seau et la barrette de centrage (4) pourvue du collet (5) est disposée directement et à angle droit sur la bride de pression (2).

10. Seau en matière plastique à couvercle selon une ou plusieurs des revendications 1 à 9, caractérisé en ce que la barrette extérieure (25) du couvercle possède une surface extérieure cylindrique et/ou est disposée parallèlement à la barrette de centrage (26) et/ou en ce que l'angle entre la barrette intérieure (22) et la barrette extérieure et/ou la barrette de centrage, mesuré de la bride de tête au fond du seau, a une valeur de 5 à 20°, de préférence de 10 à 15°, et/ou en ce que la barrette extérieure possède une épaisseur de paroi de 1,5 à 4 fois, de préférence de 2 à 2,5 fois, plus grande que l'épaisseur de la barrette intérieure et/ou de la surface du couvercle.

11. Seau en matière plastique à couvercle selon une ou plusieurs des revendications 1 à 10, caractérisé en ce que des nervures (7) sont disposées entre la paroi (1) du seau et l'épaulement de centrage (4), et en ce que, dans le cas où des seaux sont empilés les uns dans les autres, la lèvre (3) est située à distance des nervures (7), dans la cavité (6).

12. Seau en matière plastique à couvercle selon une ou plusieurs des revendications 1 à 11, caractérisé en ce que, dans le cas où des seaux sont empilés les uns dans les autres, l'arête inférieure du collet (5) s'applique sur l'arête supérieure du collet (5) du seau disposé au-dessous et le bord extérieur du couvercle, de préférence la barrette de centrage du couvercle, est disposé parallèlement ou à peu près parallèlement à l'axe central passant verticalement par le centre du fond du seau et/ou du couvercle, en ce que le bord extérieur du couvercle possède au moins deux surfaces cylindriques ou annulaires, parallèles ou approximativement parallèles, ayant de grands diamètres différents, la barrette extérieure (25) de plus petit diamètre se prolongeant, par l'intermédiaire d'un gradin, par l'élément de collet parallèle de forme cylindrique, de préférence la barrette de centrage (26) possédant le diamètre extérieur le plus grand.

13. Seau en matière à couvercle selon une ou plusieurs des revendications 1 à 12, caractérisé en ce que la lèvre d'étanchéité (3) n'est pas disposée directement sur la paroi supérieure du seau, mais est disposée sur la bride de pression (2) délimitant le seau, en étant décalée par rapport à la paroi intérieure du seau, et en ce que les extrémités inférieures des nervures (7) ne sont pas réalisées sous la forme de butées d'empilage et/ou en ce que la longueur des nervures (7), à l'exception des nervures de blocage (8), mesurée dans une direction verticale, parallèlement à l'axe central du seau et à partir de la surface inférieure ou du côté inférieur de la bride de pression, est inférieure à la moitié de la longueur du collet (5), mesurée dans une direction verticale, parallèlement à l'axe central du seau et à partir de la surface inférieure ou du côté inférieur de la bride de pression.
